# DEMANDE DE BREVET EUROPEEN

(11) **EP 4 269 316 A1**
(43) Date de publication de la demande: **01.11.2023**
(21) Numéro de dépôt: 23170874.4
(22) Date de dépôt: 28.04.2023
(51) Int. Cl.: B66C 1/44

(54) **PINCE DE LEVAGE POUR PANNEAUX FERMÉS**

(30) Priorité: 28.04.2022 FR 2204011
(71) Demandeur: Cerca, Georges Antoine, 38920 Crolles (FR)
(72) Inventeur: Cerca, Georges Antoine, 38920 Crolles (FR)
(74) Mandataire: INNOV-GROUP

(57) **Abrégé**

Pince de levage pour panneaux fermés, comportant :
- un premier élément de mâchoire (6) comportant : un corps (13) ; une tête de serrage (14) ; et un mors (5) ;
- un deuxième élément de mâchoire (7) comportant : un corps (16) ; une tête de serrage (17) ; et un mors (5) ;
- un câble souple (8) ;
le deuxième élément de mâchoire (7) étant relié au premier élément de mâchoire (6) suivant une liaison pivot autour d'un axe de serrage (19), et qui est mobile le long d'une glissière (11) s'étendant sur le corps (13) du premier élément de mâchoire (6).

## Description

### DOMAINE TECHNIQUE

L'invention concerne le domaine du levage et de la manutention, et est particulièrement adaptée pour les panneaux de construction employés dans le domaine du bâtiment.

Les constructions à ossature bois connaissent actuellement un important essor compte tenu de leurs qualités écologiques, d'isolation et de cout. La mise en oeuvre des constructions à ossature bois a introduit de nouvelles méthodes de travail dans le domaine du bâtiment. Notamment, des éléments de construction qui autrefois étaient produits directement sur place par l'assemblage de briques, parpaings, murs banchés, etc., sont maintenant préparés en dehors du chantier, dans des ateliers de menuiserie. Des panneaux semi-finis comportant une structure, des menuiseries, et un éventuel isolant sont ainsi assemblés sur un premier lieu de production et sont ensuite livrés et installés sur le chantier pour l'assemblage final, avant de réaliser les finitions de la construction.

Ces nouvelles méthodes de construction entrainent de nouveaux besoins dans la manipulation des panneaux, aussi bien sur leur lieu de production que pour leur installation sur chantier.

### ART ANTÉRIEUR

Le levage et la manutention des panneaux sont actuellement réalisés généralement de manière traditionnelle par des éléments d'élingage directement rapportés sur les panneaux (sangles, crochets, etc.). Ceci implique de positionner au préalable ces éléments, avec un certain cout en matériel et en temps de production. De plus, ces éléments sont difficilement déplaçables sur les panneaux, et les procédés associés sont donc peu adaptables, notamment quand le centre de gravité du panneau est déplacé par l'ajout ou le retrait de constituants. L'accrochage et le décrochage des panneaux dans le cadre d'un élingage exigent de nombreuses manipulations, et souvent la présence d'un opérateur à proximité du lieu de la mise en place et du retrait des élingues, ce qui peut rendre nécessaire l'emploi de nacelles, échelles, etc. augmentant encore le cout et les aléas de la pose, en surcroit des problèmes de sécurité qui peuvent alors se poser.

### EXPOSÉ DE L'INVENTION

L'invention a pour but d'améliorer les pinces de levage de l'art antérieur.

À cet effet, l'invention vise une pince de levage pour panneaux fermés, adaptée à saisir un panneau par serrage suivant une direction de serrage, et conforme à la revendication 1.

La pince de levage selon l'invention permet le levage et la manutention de panneaux fermés, c'est-à-dire de panneaux qui ne présentent, pour leur saisie, que des faces latérales. Ces panneaux s'opposent en cela aux panneaux à structure accessible, qui peuvent être saisis par leur structure.

Dans le domaine des constructions à ossature bois, les panneaux fermés sont typiquement des cloisons d'habitation qui ont été préparées avec deux panneaux latéraux entre lesquels se trouvent la structure du panneau, son isolant, etc.

La pince de levage selon l'invention permet de saisir un tel panneau en le serrant par ses deux faces latérales opposées, en vue de procéder à son levage suivant une direction qui s'étend parallèlement aux plans de ces faces latérales.

Malgré une saisie sur deux plans parallèles, la pince de levage exerce un serrage proportionné du panneau, calibré par son propre poids, en garantissant aussi bien la bonne tenue du panneau dans la pince que la préservation du panneau de tout écrasement ou poinçonnement.

La pince de levage selon l'invention requiert très peu de manipulation de la part d'un opérateur, tout en garantissant la sureté requise dans le maintien du panneau lors du levage.

La manipulation requise pour la mise en oeuvre de la pince de levage est extrêmement réduite, il suffit pour l'opérateur de positionner la pince de levage sur le panneau puis de procéder directement au levage. Le serrage et la mise en position de la pince se faisant ensuite automatiquement.

La pince de levage permet de plus un repositionnement du point de levage simple, en relâchant l'effort de traction de l'élingage, et en repositionnant la pince avant de procéder à nouveau au levage.

Une fois l'opération de levage terminée et le panneau mis en place, le retrait de la pince est réalisé de manière facilitée, également avec peu de manipulation, et peut être optionnellement commandé à distance.

La pince de levage selon l'invention peut comporter les caractéristiques additionnelles des revendications secondaires, seules ou en combinaison.

### PRÉSENTATION DES FIGURES

D'autres caractéristiques et avantages de l'invention ressortiront de la description non limitative qui suit, en référence aux dessins annexés dans lesquels :
- la figure 1 est une vue en perspective de face d'une pince de levage selon l'invention ;
- la figure 2 est une vue selon une autre perspective de la pince de levage ;
- la figure 3 est une vue en perspective de côté de la pince de levage ;
- la figure 4 est une vue de l'intérieur de la pince de levage ;
- la figure 5 et la figure 6 sont des vues en perspective d'une pince de levage selon un deuxième mode de réalisation de l'invention ;
- les figures 7 et 8 sont des vues de face de la pince de levage des figures 5 et 6, pour deux configurations différentes.

Les éléments similaires et communs aux divers modes de réalisation portent les mêmes numéros de renvoi aux figures.

### DESCRIPTION DÉTAILLÉE

Les figures 1 à 3 illustrent une pince 1 de levage selon l'invention, en cours de levage d'un panneau 2, suivant différentes perspectives. Un tel panneau 2 est courant dans le domaine des constructions à ossature bois, il s'agit d'un panneau semi-fini dont les deux parois ont été montées sur une ossature bois. Les dimensions de ces panneaux sont en général de l'ordre de 2,5 à 3 mètres de haut, avec une profondeur de l'ordre d'une dizaine de centimètres.

La pince de levage 1 permet de manipuler le panneau 2 par le serrage d'une paire de mors 5 sur ses deux faces latérales 3, 4, suivant une direction de serrage 36. Dans la présente demande, l'expression « la direction de serrage » désigne la direction dans laquelle les deux mors 5 sont rapprochés l'un de l'autre lors du serrage, et toute direction qui lui est parallèle.

La pince de levage 1 comporte un premier élément de mâchoire 6 portant l'un des mors 5, et un deuxième élément de mâchoire 7 portant l'autre mors 5.

Les deux éléments de mâchoire 6, 7 sont indépendants l'un de l'autre et ne sont mécaniquement reliés que par la combinaison d'une liaison pivot et d'une liaison glissière, et par un câble souple 8 sur lequel la force de traction est exercée par une élingue 9 reliée à un portique, une grue, ou tout autre élément de levage. Dans le présent exemple, le câble souple 8 est réalisé par une sangle à faible allongement.

La pince de levage comporte un élément d'élingage 10 accrochant le câble souple 8 pour sa liaison avec l'élingue 9. Dans le présent exemple, cet élément d'élingage 10 est une poulie.

Chaque élément de mâchoire 6, 7 est constitué de deux flasques 6A, 6B, 7A, 7B en tôles d'acier découpées et entretoisées par des axes ou des poulies.

Le premier élément de mâchoire 6 comporte :
- un corps 13 s'étendant sensiblement suivant la direction de serrage 36 ;
- une tête de serrage 14 s'étendant sensiblement perpendiculairement par rapport au corps 13, à une extrémité du corps 13, et portant le mors 5 ;
- un pied de rattachement 12 s'étendant sensiblement perpendiculairement au corps 13, à l'autre extrémité du corps 13, et dans un sens opposé par rapport à la tête de serrage 14.

Le deuxième élément de mâchoire 7 comporte :
- un corps 16 s'étendant sensiblement suivant la direction de serrage 36 ;
- une tête de serrage 17 s'étendant sensiblement perpendiculairement par rapport au corps 16, à une extrémité du corps 16, et portant le mors 5.

Les corps 13, 16 s'étendent sensiblement suivant la direction de serrage 36, étant entendu qu'ils peuvent osciller de quelques degrés autour de cette direction, car les éléments de mâchoire 6, 7 ont un degré de liberté en rotation l'un par rapport à l'autre (cette rotation participant à la fonction de serrage conjointement à une translation).

Les deux mors 5 sont rattachés chacun par une liaison pivot 15 à la tête de serrage correspondante, de sorte que le mors 5 présente un degré de liberté en rotation pour épouser la forme du panneau à serrer. Sur les figures, seul le mors du premier élément de mâchoire est entièrement visible, étant entendu que le mors du deuxième élément de mâchoire est identique et agencé de la même manière.

Le deuxième élément de mâchoire 7 est relié (ici par sa tête de serrage 17) au corps 13 du premier élément de mâchoire 6 suivant une liaison pivot autour d'un axe de serrage 19. L'axe de serrage 19 s'étend suivant une direction sensiblement perpendiculaire à la direction de serrage 36 et est mobile le long d'une glissière 11 s'étendant sur le corps 13 du premier élément de mâchoire 6. La glissière 11 s'étend sensiblement suivant la direction longitudinale du corps 13, c'est-à-dire sensiblement suivant la direction de serrage 36.

Le premier élément de mâchoire 6 et le deuxième élément de mâchoire 7 sont ainsi reliés par une combinaison de liaison pivot et de liaison glissière, car l'axe de serrage 19, autour duquel les deux éléments 6, 7 peuvent tourner l'un par rapport à l'autre, est lui-même mobile le long de la glissière 11.

Dans le présent exemple, cette combinaison de liaisons est réalisée par un arbre fixé sur la tête de serrage 17 du deuxième élément de mâchoire et saillant transversalement pour passer au travers d'une rainure 18 débouchante pratiquée dans le corps 13 du premier élément de mâchoire 6.

Compte tenu de la construction du présent exemple, en deux flasques 6A, 6B, 7A, 7B pour chacun des éléments de mâchoire 6, 7, chaque flasque 6A, 6B du premier élément de mâchoire 6 comporte une rainure 18, et un arbre est fixé sur chaque flasque 7A, 7B du deuxième élément de mâchoire en étant saillant par l'une des rainures 18.

Le deuxième élément de mâchoire 7 présente une épaisseur (c'est-à-dire dans le présent exemple : un écartement entre les deux flasques 7A, 7B) qui est inférieure à l'épaisseur du premier élément de mâchoire 6 (c'est-à-dire à l'écartement entre les deux flasques 6A, 6B) de sorte que le deuxième élément de mâchoire 7 puisse s'insérer dans le premier élément de mâchoire 6, ce qui permet à la tête de serrage 17 du deuxième élément de mâchoire 7 d'être insérée transversalement à travers le corps 13 du premier élément de mâchoire 6.

La pince de levage 1 comporte de plus un levier de desserrage 20 permettant d'écarter les deux mors 5 en déplaçant les deux axes de serrage 19 le long de la glissière 11, c'est-à-dire, dans le présent exemple, en déplaçant les deux arbres le long des rainures 18.

Le levier de desserrage 20 comporte une barre 37 dont l'une des extrémités est en liaison pivot avec le premier élément de mâchoire 6 suivant un axe 21, et dont l'autre extrémité forme une poignée munie d'une attache de commande à distance 24. L'attache de commande à distance 24 est ici formée par un crochet permettant d'attacher un câble de commande à distance.

Le levier de desserrage 20 comporte de plus une biellette 23 dont l'une des extrémités est rattachée par une liaison pivot d'axe 22 à la barre 37, et dont l'autre extrémité est en liaison pivot sur l'axe de serrage 19.

Le levier de desserrage 20 est mobile entre une position de serrage (celle illustrée aux figures 1 à 3) dans laquelle l'axe 22 est à l'écart de la droite passant par l'axe 21 et l'axe de serrage 19, de sorte que le rapprochement de ces deux axes 19, 21 est possible sous l'effet de la traction sur le câble souple 8. Et une position de desserrage dans laquelle le levier de desserrage 20 est abaissé en vue d'écarter l'axe de serrage 19 de l'axe 21, ce qui conduit à un écartement manuel des mors 5. Le levier de desserrage 20 peut de plus comporter une position stable dans laquelle l'axe 22 est aligné sur la droite entre l'axe de serrage 19 et l'axe 21, correspondant à une position d'écartement maximal des mors 5.

La pince de levage 1 comporte de plus un tendeur élastique 25 qui est ici réalisé par un câble élastiquement déformable qui est tendu entre un point d'accroche 26 sur un bord de l'un des mors 5, et un point d'accroche sur un bord de l'autre mors 5. Dans son cheminement, le tendeur élastique 25 contourne l'axe 21 puis contourne l'axe de serrage 19. Le tendeur élastique 25 est ainsi tendu en exerçant un effort de rappel d'une part sur les deux mors 5, et d'autre part sur les deux axes 19, 21.

La figure 3 illustre l'agencement du mors 5 du premier élément de mâchoire 6, avec une liaison pivot d'axe 15 le rattachant la tête de serrage 14, et le rattachement du tendeur élastique 25 sur le point d'accroche 26 situé ici sur un bord supérieur du mors 5.

La figure 4 est une vue en coupe illustrant le cheminement du câble souple 8 au sein de la pince de levage 1. Cette figure représente uniquement l'une des deux flasques constituant chaque élément de mâchoire 6, 7 et le parcours du câble souple 8 au sein des différentes poulies.

La pince de levage 1 comporte au moins deux axes fixes de rattachement des deux extrémités du câble souple 8, et au moins une poulie sur le premier élément de mâchoire 6 et une poulie sur le deuxième élément de mâchoire 7. Dans le présent exemple illustratif, les axes fixes et poulies sont agencés comme indiqué ci-après.

Le premier élément de mâchoire 6 comporte :
- un premier axe fixe 27 sur le pied de rattachement 12 ;
- une première poulie 28 à une extrémité du corps 13, à la jonction entre le corps 13 et la tête de serrage 14 ;
- un deuxième axe fixe 29 plus loin sur la tête de serrage 17.

Le deuxième élément de mâchoire 7 comporte :
- une première poulie 30 à une extrémité du corps 16 ;
- une deuxième poulie 31 à l'autre extrémité du corps 16, à la jonction entre le corps 16 et la tête de serrage 17 ;
- une troisième poulie 32 plus loin sur la tête de serrage 17.

La figure 4 montre comment le premier élément de mâchoire 6 et le deuxième élément de mâchoire 7 sont imbriqués de telle sorte que la tête de serrage 17 du deuxième élément de mâchoire 7 soit insérée dans le corps 13 du premier élément de mâchoire 6, sensiblement perpendiculairement à ce dernier.

La vue de la figure 4 montre de plus un perçage 33 dans la tête de serrage 17 du deuxième élément de mâchoire 7, permettant la fixation de l'axe de serrage 19 qui traverse la rainure 18.

Le cheminement du câble souple 8, dans l'exemple illustré, est le suivant :
- une boucle fixe de départ 34 est accrochée sur l'axe fixe 27 ;
- le câble souple 8 passe dans l'élément d'élingage 10 ;
- une boucle passe autour de la première poulie 30, sur le deuxième élément de mâchoire 7 ;
- une boucle passe autour de la deuxième poulie 31 ;
- une boucle passe autour de la première poulie 28, sur le premier élément de mâchoire 6 ;
- une boucle passe autour de la troisième poulie 32, à nouveau sur le deuxième élément de mâchoire 7 ;
- une boucle fixe d'arrivée 35 est accrochée sur l'axe fixe 29.

Les deux axes fixes 27, 29 sont ainsi situés sur le premier élément de mâchoire 6 et les poulies 28, 30, 31, 32, permettent un rapprochement des deux têtes de serrage 14, 17 (et donc des deux mors 5) lorsqu'une traction sur le câble souple 8 est exercée. L'agencement du câble souple 8 permet en effet, lors d'une traction sur ce câble souple 8, de rapprocher les poulies 31 et 32 de la poulie 28, entrainant donc un rapprochement des têtes de serrage 14, 17.

La traction sur le câble souple 8 est réalisée par l'intermédiaire de la poulie formant l'élément d'élingage 10, qui permet d'une part d'équilibrer et de centrer l'effort pour un levage d'aplomb du panneau, et pour moufler le câble de levage en démultipliant ainsi l'effort de levage et appliquer cet effort démultiplié au serrage des mors 5.

Les mors 5 sont dimensionnés du point de vue de leur surface, pour ne pas abimer le panneau compte tenu de sa résistance au poinçonnement et de son poids. Optionnellement, les mors 5 comportent un revêtement à faible friction, tel qu'un élastomère, pour augmenter la tenue par un effet d'agrippement s'ajoutant au serrage.

La pince de levage 1 permet ainsi une mise en place et une tenue optimale du panneau avec peu de risque d'erreur en peu d'opérations. Pour accrocher la pince de levage 1 à un panneau 2 comme illustré aux figures 1, 2 et 3, le levier de desserrage 20 est tout d'abord abaissé en position de desserrage.

La pince de levage 1 est ensuite mise en place sur le panneau 2 de sorte que les mors 5 viennent en vis-à-vis des faces latérales 3, 4. Le levier de desserrage 20 est ensuite relâché, de sorte que le tendeur élastique 25 sollicite l'axe de serrage 19 vers l'axe 21 et vienne réaliser un pré-serrage des mors 5 sur le panneau 2. Le tendeur élastique 25 a également pour autre fonction de maintenir les mors 5 sensiblement parallèles aux faces latérales 3, 4, en évitant l'effondrement des mors 5 autour de leur liaison pivot 15 respective.

À ce stade, la pince de levage 1 tient seule sur le panneau 2 et les opérations d'élingage peuvent débuter, la pince de levage 1 étant déjà dans sa position de levage sur le panneau bien que la traction de l'élingue n'a pas encore débuté. À ce stade également, la pince de levage 1 est facilement repositionnée si nécessaire, en manipulant le levier de desserrage 20.

Une fois la pince de levage 1 en place, l'élingage commence avec la mise en oeuvre d'une traction de l'élingue 9 sur l'élément d'élingage 10, ce qui entraine une traction sur le brin double du câble souple 8 puis un rapprochement des deux têtes de serrage 14, 17 et donc un serrage des mors 5 contre les faces latérales 3, 4 du panneau 2. Le serrage a tout d'abord lieu, suivi du levage, sans intervention de l'opérateur.

Lorsque le levage et la manutention du panneau 2 sont terminés, par exemple après que le panneau 2 a été mis en place et fixé au reste de la construction, le retrait de la pince de levage 1 est réalisé en relâchant la traction de l'élingue 9, et en actionnant le levier de desserrage 20 vers le bas, directement à la main lorsque la pince de levage est accessible à l'opérateur. Lorsque la pince de levage 1 est en hauteur, ce qui est le cas pour des panneaux de grande hauteur, l'actionnement du levier de desserrage 20 se fait avec un câble de commande à distance relié à l'attache 24 et accessible depuis le niveau du sol.

Il n'est pas possible de desserrer les mors 5 lorsque le panneau 2 est en cours de levage, car son propre poids entraine un serrage démultiplié sur le panneau 2, même en cas de manipulation du levier de desserrage 20, ce qui participe à la sécurité du levage.

Les figures 5 à 8 illustrent une pince de levage 1 selon un deuxième mode de réalisation de l'invention. Selon ce deuxième mode de réalisation, tous les éléments de la pince de levage sont identiques au premier mode de réalisation (notamment le premier élément de mâchoire 6, le deuxième élément de mâchoire 7, et le câble souple 8) excepté le levier de desserrage 20 qui présente ici une variante. Le câble souple 8, qui a la même disposition que dans le premier mode de réalisation, n'a pas été représenté sur ces figures.

Le levier de desserrage 20 comporte des éléments symétriques disposés de part et d'autre des éléments de mâchoire 6, 7 (voir figure 5). Ainsi, de chaque côté des éléments de mâchoire 6, 7, le levier de desserrage 20 comporte une barre 37 dont l'une des extrémités est en liaison pivot avec le deuxième élément de mâchoire 7, par l'intermédiaire de l'axe de serrage 19. Cette extrémité de la barre 37 est montée rotative sur l'axe de serrage 19 (qui est rattaché au deuxième élément de mâchoire 7 et qui passe à travers la rainure 18), avec un réa 38 adapté à recevoir un tendeur 25 (voir premier mode de réalisation, figure 3).

De même, de chaque côté des éléments de mâchoire 6, 7, les barres 37 présent chacune une deuxième extrémité qui sont reliées entre elles par une traverse 39. La traverse 39 peut former une poignée pour l'actionnement du levier de desserrage 20 et comporte de plus des moyens de fixation 40 destinée à recevoir une poulie (illustrée uniquement sur les figures 7 et 8).

Le levier de desserrage 20 comporte de plus une biellette 23 de chaque côté des éléments de mâchoire 6, 7. Chaque biellette 23 présente une extrémité reliée par une liaison pivot d'axe 22 à l'une des barres 37, et présente une autre extrémité en liaison pivot avec le premier élément de mâchoire 6. Cette liaison entre l'extrémité de chaque biellette 23 et le premier élément de mâchoire 6 est réalisée par un pivot 51 portant également avec un réa 38 (pour le tendeur 25, non représenté sur les figures 5 à 8) et une entretoise de verrouillage 48.

L'actionnement de la traverse 39 vers le bas provoque le coulissement de l'axe de serrage 19 dans la rainure 18 et l'écartement des mors 5.

Le levier de desserrage 20 comporte de plus un verrou 42 monté rotatif sur les barres 37 suivant un pivot 43. Le verrou 42 est formé de deux joues 44 disposées de part et d'autre des éléments de mâchoire 6, 7. Les joues 44 sont reliées par une traverse 45 et comportent chacune un crochet 49 adapté à crocheter l'entretoise de verrouillage 48 correspondante.

La traverse 45 du verrou 42 reçoit une fixation 46 prévue pour une extrémité de câble de commande à distance 47.

Les figures 7 et 8 illustrent la pince de levage 1 avec sa poulie 41 montée sur la traverse 39 et son câble de commande à distance 47 mis en place dans cette poulie 41 et dont l'extrémité est fixée sur la traverse 45 du verrou 42. La figure 7 illustre la position ouverte de la pince de levage 1 (les mors 5 étant écartés au maximum), en configuration déverrouillée. La figure 8 illustre la position ouverte de la pince de levage 1, en configuration verrouillée.

Le verrouillage et déverrouillage de la pince de levage se réalisent en deux temps.

Les opérations d'ouverture de la pince de levage 1 et de verrouillage se déroulent comme indiqué ci-après. Ces opérations sont réalisées lorsque le levage de la charge est terminé, et qu'il est prévu de décrocher la pince de levage 1 du panneau, ce dernier étant alors maintenu par d'autres éléments (par exemple lorsque le montage du panneau dans sa structure est terminé). En référence à la figure 7, un opérateur (ou un dispositif d'actionnement du câble de commande à distance 47) tire d'abord sur le câble de commande à distance 47, ce qui a pour effet de rapprocher au maximum le verrou 42 en direction des barres 37, puis d'actionner les barres 37 vers le bas, ce qui entraine finalement un déplacement de l'axe de serrage 19 et un écartement des mors 5.

En référence à la figure 8, la tension sur le câble de commande à distance 47 est ensuite relâchée, ce qui a pour effet de libérer le verrou 42. Ce dernier vient alors se placer par gravité dans la position de verrouillage de la figure 8, les crochets 49 venant crocheter les entretoises de verrouillage 48. La pince de levage 1 est ainsi en configuration de verrouillage et est ainsi maintenue en position ouverte, elle peut alors être extraite de la charge, en gardant sa position ouverte.

À partir de cette configuration de verrouillage, la pince de levage 1 peut être mise en position pour soulever à nouveau une charge, en encadrant la charge par les deux mors 5. Une traction est ensuite exercée sur le câble de commande à distance 47, pour atteindre la position de la figure 7 et mettre le verrou 42 en position de déverrouillage. La levée de charge peut ensuite être réalisée en actionnant les moyens de grutage qui vont lever l'élingue, ce qui va mettre en tension le câble souple 8, entrainant le rapprochement des deux mors 5 jusqu'à un serrage optimal de la charge, puis le soulèvement de la charge.

La prise et le largage d'une charge se font ainsi de manière extrêmement simple par seulement deux commandes : l'actionnement du câble de commande à distance 47, et l'actionnement des éléments d'élingage. Ces deux commandes permettent l'ouverture et la fermeture des mors 5, la levée de la charge, le verrouillage et le déverrouillage de la position d'ouverture de la pince de levage 1.

Quel que soit son mode de réalisation, la pince de levage 1 garanti une sureté de fonctionnement élevée, impérative dans ce domaine, et ce pour une plage de serrage possible de très grande ampleur. Dans le présent exemple, la pince de levage 1 est adaptée au serrage d'épaisseurs comprises en 3 et 300 mm, pour un fardeau jusqu'à trois tonnes, c'est-à-dire une épaisseur de prise maximale cent fois supérieure à l'épaisseur de prise minimale. Une même pince de levage 1 est ainsi adaptée à la totalité des épaisseurs à lever possibles sur un chantier classique, par exemple de construction à ossature bois, rendant inutiles de fastidieux et couteux changements de pinces.

La figure 9 illustre la pince de levage 1 (dans cet exemple, selon le deuxième mode de réalisation) en cours de levage d'une poutre 50 de très faible épaisseur. À noter que le câble souple 8 passe entre les joues 44 du verrou 42 et entre les barres 37 du levier de desserrage 20, de sorte que dans cette position le câble souple 8 maintient en l'air le levier de desserrage 20 et le verrou 42.

Des variantes de réalisation peuvent être envisagées. Notamment, la construction des éléments de mâchoire 6, 7 peut être différente de la structure en flasques décrite, tant que ces éléments permettent à la tête de serrage 17 du deuxième élément de mâchoire 7 de traverser le premier élément de mâchoire 6. Cette traversée peut se faire par le milieu ou les côtés du premier élément de mâchoire 6.

En variante, le nombre de poulies peut être modifié pour obtenir un nombre différent de brins du câble souple 8 réalisant des aller-retours entre les éléments de mâchoire 6,7, de sorte à modifier la démultiplication du serrage en fonction du poids soulevé. Par exemple, la force de serrage peut être augmentée en remplaçant l'axe fixe 29 par une poulie autour de laquelle le câble souple 8 est renvoyé sur un nouvel axe fixe qui est fixé sur la tête de serrage 17 du deuxième élément de mâchoire 7.

## Revendications

1. Pince de levage pour panneaux fermés, adaptée à saisir un panneau par serrage suivant une direction de serrage (36), **caractérisée en ce qu'**elle comporte :
- un premier élément de mâchoire (6) comportant: un corps (13) s'étendant sensiblement suivant la direction de serrage (36) ; une tête de serrage (14) s'étendant sensiblement perpendiculairement par rapport au corps (13) ; et un mors (5) monté sur cette tête de serrage (14) ;
- un deuxième élément de mâchoire (7) comportant : un corps (16) s'étendant sensiblement suivant la direction de serrage (36) ; une tête de serrage (17) s'étendant sensiblement perpendiculairement par rapport au corps (16) ; et un mors (5) monté sur cette tête de serrage (17) ;
- un câble souple (8) cheminant entre au moins une poulie montée sur le premier élément de mâchoire (6), et au moins une poulie montée sur le deuxième élément de mâchoire (7) ;
le deuxième élément de mâchoire (7) étant relié au premier élément de mâchoire (6) suivant une liaison pivot autour d'un axe de serrage (19) qui s'étend suivant une direction sensiblement perpendiculaire à la direction de serrage (36), et qui est mobile le long d'une glissière (11) s'étendant sur le corps (13) du premier élément de mâchoire (6), sensiblement suivant la direction de serrage (36).

2. Pince de levage selon la revendication 1, **caractérisée en ce qu'**elle comporte un levier de desserrage (20) adapté à déplacer l'axe de serrage (19) le long de ladite glissière (11).

3. Pince de levage selon la revendication 2, **caractérisée en ce que** le levier de desserrage (20) comporte une barre (37) présentant une première extrémité en liaison pivot avec le premier élément de mâchoire (6).

4. Pince de levage selon la revendication 3, **caractérisée en ce que** le levier de desserrage (20) comporte une attache (24) de commande à distance au niveau de la deuxième extrémité de la barre (37).

5. Pince de levage selon l'une des revendications 3 ou 4, **caractérisée en ce que** le levier de desserrage (20) comporte une biellette (23) en liaison pivot avec la barre (37), et en liaison pivot avec l'axe de serrage (19).

6. Pince de levage selon l'une des revendications 2 à 5, **caractérisé en ce que** le levier de desserrage (20) comporte : un verrou (42) monté rotatif sur le levier de desserrage (20) et adapté à crocheter une entretoise de verrouillage (48) solidaire du premier élément de mâchoire (6) ; et un câble de commande à distance (47) dont une extrémité est rattachée au verrou (42), et qui passe par une poulie (41) rattachée au levier de desserrage (20).

7. Pince de levage selon l'une des revendications précédentes, **caractérisée en ce qu'**elle comporte un tendeur élastique (25) tendu entre le mors (5) du premier élément de mâchoire (6) et le mors (5) du deuxième élément de mâchoire (7), et cheminant par l'axe de serrage (19).

8. Pince de levage selon l'une des revendications précédentes, **caractérisée en ce que** l'axe de serrage (19) et ladite glissière (11) sont réalisés par un arbre fixé sur la tête de serrage (17) du deuxième élément de mâchoire (7) et saillant à travers une rainure (18) débouchante pratiquée dans le corps (13) du premier élément de mâchoire (6).

9. Pince de levage selon l'une des revendications précédentes, **caractérisée en ce que** la tête de serrage (17) du deuxième élément de mâchoire (7) est insérée transversalement à travers le corps (13) du premier élément de mâchoire (6).

10. Pince de levage selon l'une des revendications précédentes, **caractérisée en ce que** le câble souple (8) chemine entre :
- un premier axe fixe (27) monté sur le premier élément de mâchoire (6) ;
- une première poulie (30) montée sur le deuxième élément de mâchoire (7) ;
- une deuxième poulie (31) montée sur le deuxième élément de mâchoire (7) ;
- une première poulie (28) montée sur le premier élément de mâchoire (6) ;
- une troisième poulie (32) montée sur le deuxième élément de mâchoire (7) ;
- un deuxième axe fixe (29) monté sur le premier élément de mâchoire (6).

11. Pince de levage selon la revendication 10, **caractérisée en ce qu'**elle comporte un élément d'élingage (10) monté sur le câble souple (8) entre le premier axe fixe (27) du premier élément de mâchoire (6) et la première poulie (30) du deuxième élément de mâchoire (7).

12. Pince de levage selon l'une des revendications précédentes, **caractérisée en ce que** le premier élément de mâchoire (6) comporte un pied de rattachement (12) s'étendant sensiblement perpendiculairement à la direction de serrage (36), dans le sens opposé à la tête de serrage (14), un axe fixe (27) étant monté sur ce pied de rattachement (12).

13. Pince de levage selon l'une des revendications précédentes, **caractérisée en ce que** le mors (5) du premier élément de mâchoire (6) et le mors (5) du deuxième élément de mâchoire (7) sont chacun montés sur leur tête de serrage (14,17) respective par une liaison pivot (15) dont l'axe est sensiblement perpendiculaire à la direction de serrage (36).
